# EUROPÄISCHE PATENTSCHRIFT

(11) **EP 0 283 708 B1**
(45) Veröffentlichungstag und Bekanntmachung des Hinweises auf die Patenterteilung: **25.08.1993**
(21) Anmeldenummer: 88102231.3
(22) Anmeldetag: 16.02.1988
(51) Int. Cl.: G08G 1/09

(54) **Rundfunkempfänger mit zwei Verkehrsfunkdecodern**
Radio receiver with two traffic radio decoders
Récepteur radio avec deux décodeurs radio du trafic

(30) Priorität: 23.03.1987 DE 3709523
(43) Veröffentlichungstag der Anmeldung: 28.09.1988
(73) Patentinhaber: ROBERT BOSCH GMBH, 70442 Stuttgart (DE)
(72) Erfinder: Brägas, Peter, D-3200 Hildesheim (DE)

(56) Entgegenhaltungen:
- EP-A- 0 200 977
- FUNKSCHAU, Band 58, Nr. 1, Januar 1986, Seiten 43-47, München, DE; W. HINZ: "Neue Entwicklung auf Hörfunkwellen"
- FUNKTECHNIK, Band 41, Nr. 7, Juli 1986, Seiten 273-278, Heidelberg, DE; C. REUBER: "Elektronik für Information und Navigation im Auto"

## Beschreibung

Die Erfindung betrifft einen Rundfunkempfänger mit einem NF-Verstärker und mit mindestens einem Verkehrsfunkdecoder für empfangene Verkehrshinweise gemäß dem Oberbegriff des Anspruchs 1.

Zur Verbesserung des Verkehrsablaufs und der Verkehrssicherheit ist es bekannt, über bestimmte Rundfunksender (Verkehrsfunksender) Verkehrshinweise zu senden, die grundsätzlich mit jedem Rundfunkempfänger empfangen werden können. Um insbesondere dem Autofahrer das Aufsuchen des für seinen örtlichen Bereich zuständigen Verkehrsfunksenders zu erleichtern, wird schon seit längerer Zeit ein weit verbreitetes Kennungssystem (Autofahrer-Rundfunk-Information) verwendet, welches drei Kennfrequenzen verwendet, die im UKW-Bereich zusätzlich zur Nutzmodulation des FM-Verkehrsfunksenders aufmoduliert werden. Dieses System wird bereits in mehreren europäischen Ländern eingesetzt.

Für die Senderkennung ist dabei ein 57-kHz-Träger vorgesehen, der zur Kennzeichnung aller Verkehrsfunksender dient. Zum Zwecke der Bereichskennung ist der 57-kHz-Träger mit einer von sechs möglichen Bereichsfrequenzen (Buchstaben A-F) moduliert. Auf diese Weise erfolgt eine Kennzeichnung darüber, zu welchem Verkehrsfunkbereich der betreffende Verkehrsfunksender gehört.

Als Durchsagekennung wird eine zweite Modulation von 125 Hz auf dem 57-kHz-Träger während einer Verkehrsdurchsage zur Kennzeichnung des betreffenden Verkehrshinweises benutzt.

Für die Auswertung und Verarbeitung der genannten drei Kennungen bzw. Kennfrequenzen wird innerhalb des Rundfunkempfängers ein besonderer Decoder benötigt, und das bekannte System erlaubt in vorteilhafter Weise den Aufbau von sehr preiswerten Verkehrsfunk-Decodern, die in der Lage sind, dem Autofahrer die Verkehrshinweise zwangsläufig zu Gehöhr zu bringen. Dabei sucht sich ein zusätzlicher Empfänger im Autoradio mit Hilfe der Sender- und Bereichskennung den zuständigen Verkehrsfunksender. Durch Auswertung der Durchsagekennung wird dem Autofahrer der Verkehrshinweis auch dann akustisch vermittelt, wenn er z.B. ein anderes Programm oder Musik von einer Kassette hört.

Wegen seiner vielen Vorteile hat sich das obige System inzwischen überwiegend als Kennungssystem für Verkehrshinweise durchgesetzt. Allerdings lassen sich mit dem bekannten System noch nicht alle Möglichkeiten voll ausschöpfen. So muß das von dem Autofahrer über das Autoradio gerade gehörte Rundfunkprogramm für die Zeitdauer der Verkehrsdurchsage zwangsläufig unterbrochen werden, was manchmal als störend empfunden wird. Außerdem ist die Anzahl der Verkehrshinweise wegen der erforderlichen Druchsagezeit und auch wegen einer bei längeren Durchsagezeiten zu beobachtenden nachlassenden Aufmerksamkeit des Autofahrers begrenzt. Bei möglichen Verkehrsdurchsagen in Fremdsprachen (für Durchreiseverkehr während der Urlaubszeit) vervielfacht sich die Durchsagezeit entsprechend.

Zur weiteren Verbesserung eines optimalen Verkehrsfunksystems ist daher auch schon ein Verkehrsfunk-Decoder zur Verarbeitung digitaler Signale beschrieben worden, wobei die digitalen Signale die Verkehrshinweise kennzeichnen, und wobei die digitalen Signale durch Demodulation eines Hilfsträgers erhalten werden, auf dem die digitalen Signale aufmoduliert sind (Zeitschrift "Internationales Verkehrswesen"; Sonderdruck aus Heft 5/85; Peter Brägas" Leit- und Informationssysteme im Kraftfahrzeug - ein Beitrag zur Verbesserung des Verkehrsablaufs und der Verkehrssicherheit", Seite 2 - 8).

Hierbei handelt es sich um einen RDS-Verkehrsfunk-Decoder, wobei die digitalen Signale nach dem RDS-System (Radio-Data-System) mit RDS-Signalen übertragen werden. Das RDS-System ist für die Übertragung von digitalen Signalen auf einem Unterträger von 57 kHz über UKW-Rundfunksender vorgesehen, wobei eine Zweiseitenbandamplitudenmodulation des 57-kHz-Trägers (Träger wird unterdrückt) mit dem biphase-codierten Datensignal erfolgt. Durch die Biphase-Codierung erscheinen in der Nähe des Trägers keine Spektrallinien, so daß die Kompatibilität mit dem anderen System gegeben ist, welches dadurch in vorteilhafter Weise weiter ausgestaltet werden kann.

Der grundlegende Gedanke nach der Alternative des RDS-Systems besteht darin, digitale Speicheradressen bzw. Codewörter zu übertragen, wobei im Rundfunkempfänger bzw. im Verkehrsfunk-Decoder unter den jeweiligen Adressen die Bestandteile von Strukturen von Verkehrshinweisen abrufbereit gespeichert sind und für eine Anzeige bzw. zu einer Wiedergabe mittels eines Sprachsynthesizers zur Verfügung stehen. Im Vordergrund steht also nicht das Aussenden eines Verkehrshinweises, sondern die Übertragung digitaler Signale, die bestimmte Verkehrshinweise repräsentieren, so daß neben dem RDS-System auch andere digitale Übertragungssystme grundsätzlich in Betracht kommen können.

Von Bedeutung ist nämlich vornehmlich die Erkenntnis, daß sich die Verkehrshinweise trotz ihrer möglichen Vielzahl standardisieren und in bestimmte Standard texte einteilen lassen. Dies führt im Zusammenhang mit der digitalen Signalübertragung zu bedeutsamen Vorteilen, denn es ist nunmehr auf einfache Weise möglich, bestimmten Bestandteilen der standardardisierten Verkehrshinweise Adresssignale zuzuordnen und in einem Speicher zu speichern. Von dem Verkehrsfunksender brauchen dann lediglich bestimmte digitale Adresssignale innerhalb eines RDS-Signals gesendet zu werden, so daß im Ergebnis ein Verkehrshinweis nur in Form einer Speicheradresse übertragen wird.

Aus der EP-A-0 200 977 ist ein digitaler Demodulator für Rundfunkempfänger bekannt geworden, der in der Lage ist, RDS-Informationen zu empfangen und auszuwerten. Unterbricht der Rundfunksender sein Programm und sendet Verkehrsinformationen, wird auch eine sogenannte VRF-Kennung übertragen, die kennzeichnet, ob durch den entsprechenden Sender Verkehrsrundfunkinformationen ausgestrahlt werden oder nicht. Auch diese Signale sind durch den digitalen Demodulator auswertbar. Dadurch ist es möglich, Schaltinformationen zu gewinnen, die von den sogenannten VRF-Sendern ausgesendet werden. Aus der Zeitschrift Funkschau, Band 58, Nr. 1, Januar 1986, Seiten 43 bis 47, W. Hinz, "Neue Entwicklungen auf Hörfunkwellen" ist es bekannt, daß mittels RDS Verkehrsfunkkennungen zu übertragen sind, und sich für Autoradios dadurch der Vorteil ergibt, daß nicht zwei verschiedene Baugruppen für die Auswertung von Kennsignalen benötigt werden. Schließlich wird vorgeschlagen, mittels RDS auch Radiotext zu übertragen. Hier können programmbegleitende Texte über LCD-Anzeigen oder auch über Sprachsynthesizer ausgegeben werden - so zum Beispiel Interpreten, Musikstücke oder Programmänderungen.

In der Praxis steht das RDS-System allerdings erst am Beginn einer technisch praktikablen Einführung, während - wie weiter oben schon erwähnt - das erste System schon seit langer Zeit eingeführt ist und angewendet wird. Da das RDS-System noch nicht richtig eingeführt ist, und da das erste System nicht von heute auf morgen abgelöst, sondern vielmehr noch während einer langen Übergangsphase verwendet werden wird, besteht das Problem bei den schon vorhandenen und auch bei den neugefertigten Rundfunkgeräten, daß der Benutzer entweder nur Verkehrsnachrichten des ersten Systems oder nur RDS-Verkehrsnachrichten empfangen kann.

Ferner ist zu berücksichtigen, daß es auch in Zukunft Länder geben wird, in denen nach wie vor ausschließlich das erste System angewandt wird, bzw. wo die Übergangsphase auf das RDS-System extrem lange dauern wird.

Hier besteht nun die Gefahr, daß bestimmte Verkehrsmeldungen den Hörer bzw. den Autofahrer nicht erreichen, weil der benutzte Rundfunkempfänger nicht entsprechend dem jeweiligen System ausgelegt ist.

Der Erfindung liegt die Aufgabe zugrunde, zur Vermeidung der beschriebenen Nachteile einen Rundfunkempfänger zu schaffen, der dem Hörer die Möglichkeit bietet, insbesondere während der Übergangsphase auf das RDS-System alle Verkehrsmeldungen zu empfangen.

Dieses Ziel erreicht die Erfindung bei dem im Oberbegriff des Anspruchs 1 genannten Rundfunkempfänger durch die im kennzeichnenden Teil aufgeführten Merkmale.

Die Erfindung geht davon aus, daß während einer langen Übergangsphase neben dem neuen RDS-System das bewährte andere System weiterhin verwendet wird, und daß in bestimmten Gebieten auch nach wie vor ausschließlich nur auf dieses System zurückgegriffen wird. Gleichwohl sollen die Verkehrsmeldungen und die Verkehrshinweise unabhängig von der Art des Systems den Hörer erreichen, und zwar auch dann, wenn die jeweiligen Verkehrshinweise parallel nach dem ersten System und nach dem RDS-System ausgestrahlt werden.

Dadurch, daß bei dem erfindungsgemäßen Rundfunkgerät sowohl ein Verkehrsfunk-Decoder des ersten Systems als auch ein RDS-Verkehrsfunk-Decoder vorgesehen ist, und daß ferner wahlweise entweder der Verkehrsfunk-Decoder des ersten Systems oder der RDS-Verkehrsfunk-Decoder mittel eines Wahlschalters an den Verstärker des Rundfunkempfängers durchgeschaltet werden kann, ist gewährleistet, daß bei der angenommenen Parallelität beider Systeme der Rundfunkempfänger weiterhin universell einsetzbar ist.

Durch den Wahlschalter ist dabei gewährleistet, daß empfangene Verkehrshinweise nach dem ersten System einerseits und dem RDS-System andererseits nicht parallel zu Gehör gebracht werden, was den Autofahrer vollständig verwirren würde. Vielmehr ist sichergestellt, daß dem Hörer bzw. dem Autofahrer jeweils nur die Verkehrsfunkmeldung des ersten Systems oder die RDS-Verkehrsfunkmeldung zu Gehör gebracht wird. Da der Rundfunkempfänger beide Systeme empfangen kann, ist während der geschilderten Übergangsphase gewährleistet, daß keine Verkehrshinweise verloren gehen.

In einer zweckmäßigen Ausgestaltung der Erfindung ist es möglich, bei gleichzeitigem Empfang eines Verkehrshinweise sowohl durch den ersten Verkehrsfunk-Decoder als auch durch den RDS-Verkehrsfunk Decoder den ersten Verkehrsfunk-Decoder, der während der langen Übergangsphase nach wie vor Priorität haben wird, vorrangig an den Verstärker anzuschalten.

Diese Lösung ist auch deshalb von besonderem Vorteil, weil die Verkehrshinweise nach dem RDS-System gespeichert werden können. Daher ist es möglich, zunächst den Verkehrshinweis des ersten Systems akustisch wiederzugeben, und bei Bedarf kann dann anschließend auch der parallele RDS-Verkehrshinweis aus dem Speicher abgerufen und über einen Sprachsynthesizer wiedergegeben werden.

Andere zweckmäßige Ausgestaltungen und vorteilhafte Weiterbildungen der Erfindung ergeben sich aus den Unteransprüchen und der nachfolgenden Beschreibung sowie der Zeichnung.

Anhand der in der Zeichnung dargestellten Ausführungsbeispiele wird die Erfindung zum besseren Verständnis nachfolgend näher erläutert. Es zeigen:
- Fig. 1: ein schematisches Blockschaltbild eines Rundfunkempfängers mit einem ersten Verkehrsfunk-Decoder und einem RDS-Verkehrsfunk-Decoder, und
- Fig. 2: das Blockschaltbild einer abgewandelten Ausführungsform eines Rundfunkempfängers gemäß Fig. 1.

Der als Ganzes mit der Bezugsziffer 10 bezeichnete Rundfunkempfänger besitzt eine Empfangsantenne 12 zum Empfang der von einem Verkehrsfunksender oder auch von einem anderen Sender ausgestrahlten Sendungen. In üblicher Weise umfaßt der Rundfunkempfänger 10 eine Mischstufe 14, die von einem Oszillator 16 angesteuert wird, und an die sich ein ZF-Verstärker 18 und ein Demodulator 20 anschließen.

Der Demodulator 20 ist über einen Lautstärkeregler 34 mit einer NF-Endstufe 36 verbunden, über dessen Lautsprecher 38 die demodulierten Signale wiedergegeben werden können. Der soweit beschriebenen Rundfunkempfänger ist an sich bekannt.

An den Demodulator 20 ist ein erster Verkehrsfunk-Decoder 22 angeschlossen, dessen Ausgang zu einer Schaltstufe 24 führt. Bei Übertragung einer Verkehrsmeldung ist der Schalter der Schaltstufe 24 geschlossen, während das über den Lautsprecher 38 gerade gehörte Programm senderseitig unterbrochen ist. Nach Beendigung der Verkehrsdurchsage wird automatisch wieder auf das laufende Rundfunkprogramm umgeschaltet.

Die Schaltstufe 24 wirkt daher mit einem Wahlschalter 26 zusammen, der drei Schalterstellungen besitzt und den Lautstärkeregler 34 daher an drei unterschiedliche Kontakte anschließen kann.

In der oberen dargestellten Lage gelangt das demodulierte Rundfunksignal über den Lautstärkenregler 34 zur NF-Endstufe 36. In der mittleren Schalterstellung des Wahlschalters 26 wird nur eine Verkehrsfunkmeldung des ersten Verkehrsfunk-Decoders 22 zu Gehör gebracht.

Parallel zum Verkehrsfunk-Decoder 22 führt der Ausgang des Demodulators 20 zu einem RDS-Verkehrsfunk-Decoder 28, dem ein Speicher 30 nachgeschaltet ist. Auf den Speicher 30 folgt ein Sprachsynthesizer 32, dessen Ausgang mit dem unteren Kontaktpol des Wahlschalters 26 verbunden ist, so daß in der unteren Schalterstellung des Wahlschalters 26 der Sprachsynthesizer 32 über den Lautstärkeregler 34 mit der NF-Endstufe 36 verbunden ist.

Da der neue Rundfunkempfänger 10 neben dem ersten Verkehrsfunk-Decoder 22 zusätzlich mit einem RDS-Verkehrsfunk-Decoder 28 versehen ist, besteht mit Hilfe des Wahlschalters 26 die Möglichkeit, entweder den ersten Verkehrsfunk-Decoder 22 oder den RDS-Verkehrsfunk-Decoder 28 an die NF-Endstufe 36 anzuschalten, wobei im letzteren Fall die synthetische Sprache des RDS-Verkehrsfunk-Decoders 28 über den Sprachsynthesizer 32 wiedergegeben wird.

Somit kann also dem Benutzer bzw. dem Autofahrer mit Hilfe des automatisch steuerbaren Wahlschalters 26 jeweils diejenige Verkehrsfunkmeldung zu Gehör gebracht werden, die gerade empfangen wird, wobei es dann gleichgültig ist, ob die Verkehrsfunkmeldung nach dem ersten System oder nach dem RDS-System übertragen und empfangen wird. Es ist also sichergestellt, daß während einer Übergangsphase, in welcher beide Systeme nebeneinander bestehen, alle Verkehrsnachrichten empfangen werden konnen.

Es ist auch der Fall denkbar, daß gleichzeitig sowohl Verkehrshinweise nach dem ersten System als auch nach dem RDS-System vorliegen und empfangen werden. Für diesen Fall ist in einer zweckmäßigen Ausgestaltung der Erfindung gemäß Fig. 2 vorgesehen, vorrangig den ersten Verkehrsfunk-Decoder 22 an die NF-Endstufe 36 zu schalten.

Der gleichzeitig empfangene RDS-Verkehrshinweis des RDS-Verkehrsfunk-Decoders 28 verbleibt zunächst im Speicher 30 und wird erst nach dem Ende des Verkehrshinweises an die NF-Endstufe 36 geschaltet, so daß erst dann die Wiedergabe des Verkehrshinweises über den Sprachsynthesizer 32 erfolgt. Die NF-Endstufe 36 ist hier über einen Entkoppelungswiderstand 40 mit dem Lautstärkeregler 34 verbunden.

Die zuletzt beschriebene Betriebsart bei gleichzeitigem Vorliegen sowohl eines ersten Verkehrshinweises als auch eines RDS-Verkehrshinweises ist in Fig. 2 durch die gestrichelt gezeichneten Linien 46 angedeutet. Während der Wiedergabe des ARI-Verkehrshinweises sind die Schalter 42 und 44 geöffnet, so daß das gerade empfangene Rundfunkprogram und der Sprachsynthesizer 32 von der NF-Endstufe 36 abgeschaltet sind.

Bei einer anschließenden Übertragung eines normalen Rundfunkprogrammes ist der Schalter 42 gemäß Fig. 2 geschlossen, während die Schalter 24 und 44 offen sind. Bei einer Übertragung eines RDS-Verkehrshinweises ist nur der Schalter 44 geschlossen, während die Schalter 42 und 24 geöffnet sind. Dabei besteht die Möglichkeit, einen gespeicherten RDS-Verkehrshinweis über den Sprachsynthesizer 32 zur NF-Endstufe 36 zu führen und über den Lautsprecher 38 akustisch zu Gehör zu bringen.

## Patentansprüche

1. Rundfunkempfänger, insbesondere Autoradio, mit einem NF-Verstärker, mit einem ersten Verkehrsfunkdecoder (22) für empfangene Verkehrshinweise, wobei der erste Verkehrsfunkdecoder (22) zur Verarbeitung von Schaltsignalen eines bekannten Autofahrerinformations- und Warnsystems dient, und mit einem Decoder zur Decodierung von digitalen Informationen (RDS-Decoder), die vom Rundfunkempfänger empfangen werden, dadurch gekennzeichnet, daß ein zweiter Verkehrsfunkdecoder (28) zur Decodierung der digitalen Informationen vorgesehen ist, die Verkehrshinweise repräsentieren, und daß wahlweise entweder die vom ersten Verkehrsfunkdecoder (22) freigegebenen Informationen oder die vom zweiten Verkehrsfunkdecoder (28) decodierten Informationen, die mittels eines Sprachsynthesizers (32) in Sprache umgewandelt sind, mittels eines Wahlschalters (26) an den Verstärker (36) des Rundfunkempfängers (10) durchschaltbar sind, daß der Wahlschalter (26) automatisch den Ausgang desjenigen Verkehrsfunkdecoders (22, 28) an den Verstärker durchschaltet, der einen Verkehrshinweis empfängt und daß bei gleichzeitigem Empfang eines Verkehrshinweises sowohl durch den ersten Verkehrsfunkdecoder (22) als auch durch den zweiten Verkehrsfunkdecoder (28) der erste Verkehrsfunkdecoder (22) vorrangig an den Verstärker (36) angeschaltet ist.

2. Rundfunkempfänger nach Anspruch 1, dadurch gekennzeichnet, daß der vom zweiten Verkehrsfunkdecoder (28) empfangene Verkehrshinweis in einem Speicher (30) gespeichert wird und daß der Speicher (30) nach dem Ende der Wiedergabe des Verkehrshinweises durch den ersten Verkehrsfunkdecoder (22) über den Sprachsynthesizer (32) an den Verstärker (36) zur Wiedergabe des Verkehrshinweises geschaltet wird.

3. Rundfunkempfänger nach einem der Ansprüche 1 oder 2, dadurch gekennzeichnet, daß die vom Verkehrsfunkdecoder (28) empfangenen Informationen im Speicher (30) speicherbar sind und daß der Speicher (30) über den Sprachsynthesizer (32) zur Wiedergabe der Information den Verstärker (36) anschaltbar ist.

## Claims

1. Broadcast receiver, particularly a car radio, comprising an AF amplifier, having a first traffic programme decoder (22) for received traffic information, the first traffic programme decoder (22) being used for processing switching signals of a known information and warning system for car drivers, and having a decoder for decoding digital information (RDS decoder) which is received by the broadcast receiver, characterised in that a second traffic programme decoder (28) is provided for decoding the digital information which represents traffic information, and in that optionally either the information released by the first traffic programme decoder (22) or the information decoded by the second traffic programme decoder (28), which is converted into voice by means of a voice synthesizer (32), can be switched through to the amplifier (36) of the broadcast receiver (10) by means of a selection switch (26), in that the selection switch (26) automatically switches the output of the traffic programme decoder (22, 28) which receives a traffic information item through to the amplifier and in that in the case of simultaneous reception of a traffic information item both by the first traffic programme decoder (22) and by the second traffic programme decoder (28), the first traffic programme decoder (22) is connected with priority to the amplifier (36).

2. Broadcast receiver according to Claim 1, characterised in that the traffic information item received by the second traffic programme decoder (28) is stored in a memory (30), and in that the memory (30) is connected to the amplifier (36) via the voice synthesizer (32) for reproduction of the traffic information item after the end of the reproduction of the traffic information item by the first traffic programme decoder (22).

3. Broadcast receiver according to one of Claims 1 or 2, characterised in that the information received by the traffic programme decoder (28) can be stored in the memory (30), and in that the memory (30) can be connected to the amplifier (36) via the voice synthesizer (32) for reproducing the information.

## Revendications

1. Récepteur radio, notamment auto radio, avec un amplificateur basse fréquence, avec un premier décodeur radio du trafic (22) pour les indications reçues sur le trafic, ce premier décodeur radio du trafic (22) servant au traitement de signaux de commutation d'un système connu d'information et d'avertissement d'un conducteur d'automobile, et avec un décodeur pour le décodage d'informations numériques (décodeur RDS), qui sont reçues par le récepteur radio, récepteur radio caractérisé en ce qu'il est prévu un second décodeur radio du trafic (28) pour le décodage des informations numériques, qui représentent des indications sur le trafic, et en ce que, à volonté, ou bien les informations données par le premier décodeur radio du trafic (22), ou bien les informations décodées par le second décodeur radio du trafic (28), qui sont converties en paroles au moyen d'un synthétiseur (32) de la parole, sont susceptibles d'être couplées au moyen d'un commutateur sélecteur (26) à l'amplificateur (36) du récepteur radio (10), en ce que le commutateur sélecteur (26) couple automatiquement à l'amplificateur, la sortie du décodeur radio du trafic (22, 28) qui reçoit une indication sur le trafic, et en ce que, dans le cas d'une réception simultanée d'une indication sur le trafic, aussi bien par le premier décodeur radio du trafic (22) qu'également par le second décodeur radio du trafic (28), le premier décodeur radio du trafic (22) est branché en priorité sur l'amplificateur (36).

2. Récepteur radio selon la revendication 1, caractérisé en ce que l'indication sur le trafic reçue par le second décodeur radio du trafic est stockée dans une mémoire (30), et en ce que cette mémoire (30), après la fin de la restitution de l'indication sur le trafic par le premier décodeur radio du trafic (22), est branchée par l'intermédiaire du synthétiseur de la parole (32) sur l'amplificateur (36) pour la restitution de l'information sur le trafic.

3. Récepteur radio selon une des revendications 1 ou 2, caractérisé en ce que les informations reçues par le décodeur radio du trafic (28) sont susceptibles d'être stockées dans la mémoire (30), et en ce que la mémoire (30) est susceptible d'être branchée sur l'amplificateur (36) par l'intermédiaire du synthétiseur (32) de la parole, pour la restitution de l'information.
